# EUROPÄISCHE PATENTSCHRIFT

(11) **EP 1 336 135 B1**
(45) Veröffentlichungstag und Bekanntmachung des Hinweises auf die Patenterteilung: **20.01.2016**
(21) Anmeldenummer: 01996777.7
(22) Anmeldetag: 18.10.2001
(51) Int. Cl.: G05F 1/46

(54) **SCHALTUNGSANORDNUNG ZUR ERZEUGUNG EINER STEUERBAREN AUSGANGSSPANNUNG**
CIRCUIT ARRANGEMENT FOR GENERATING A CONTROLLABLE OUTPUT VOLTAGE
CIRCUIT DESTINE A LA PRODUCTION D'UNE TENSION DE SORTIE COMMANDABLE

(30) Priorität: 14.11.2000 DE 10056293
(43) Veröffentlichungstag der Anmeldung: 20.08.2003
(73) Patentinhaber: Polaris Innovations Limited, Dublin 2 (IE)
(72) Erfinder: HEIN, Thomas, 81379 München (DE); HEYNE, Patrick, 81243 München (DE); MARX, Thilo, 78048 Villingen-Schwenningen (DE); PARTSCH, Torsten, Raleigh, nc 27617 (US)
(74) Vertreter: Epping - Hermann - Fischer
(86) Internationale Anmeldenummer: PCT/DE2001/003974
(87) Internationale Veröffentlichungsnummer: WO 2002/041096

(56) Entgegenhaltungen:
- US-A- 5 408 172
- US-A- 5 907 237
- US-A- 5 917 311
- US-A- 6 108 804

## Beschreibung

Die Erfindung betrifft eine Schaltungsanordnung zur Erzeugung einer steuerbaren Ausgangsspannung mit einem Spannungsgenerator und einem Vergleicher, der ausgangsseitig an einen Steueranschluß des Spannungsgenerators angeschlossen ist.

Spannungsgeneratoren zur Erzeugung von von der Versorgungsspannung abweichenden Spannungspegeln innerhalb einer integrierten Schaltung sind vielfach erforderlich. Beispielsweise bei integrierten flüchtigen Halbleiterspeichern, sogenannten DRAMs (Dynamic Random Access Memories), wird eine negative Spannung erzeugt, durch die das Halbleitersubstrat in bezug auf die angelegte Versorgungsspannung negativ vorgespannt wird. Dem Spannungsgenerator wird die positive Versorgungsspannung zugeführt, woraus dieser die negative Substratvorspannung erzeugt.

Insbesondere im Testbetrieb ist erforderlich, daß der Halbleiterchip bei verschiedenen Substratvorspannungen betrieben wird. So ist im Testbetrieb wünschenswert, daß der Substratvorspannungsgenerator einerseits abschaltbar ist und andererseits im eingeschalteten Zustand in Abhängigkeit von verschiedenen Steuersignalen getrimmt werden kann, d.h. auf verschiedene negative Ausgangsspannungen einstellbar ist. Dadurch ist der Einfluß verschieden hoher negativer Substratvorspannungen auf die Funktionalität des Halbleiterchips testbar.

Zur Einstellung der jeweils gewünschten Ausgangsspannung des Substratvorspannungsgenerators sind Steuersignale notwendig, die im Testbetrieb dem Halbleiterchip zugeführt werden. Um eine hohe Integrationsdichte der Bauelemente auf dem Chip und damit geringe Chipfläche zu erreichen, sollten möglichst wenige Steuersignale erforderlich sein, um möglichst viele Betriebszustände des Spannungsgenerators einstellen zu können.

In der US 5 907 237 A ist eine Schaltungsanordnung gezeigt, um aus einer Versorgungsspannung eine niedrigere Ausgangsspannung zu erzeugen. Hierzu dient ein p-Kanal-Treibertransistor, der von einem Vergleicher angesteuert wird. Dem Vergleicher wird eingangsseitig eine Referenzspannung sowie ein aus der Ausgangsspannung rückgekoppeltes Signal zugeführt. Hierzu wird die Ausgangsspannung über einen Widerstand geführt, der über eine Widerstandskette nach Masse geschaltet ist. Innerhalb der Widerstandskette sind abhängig von einer Ansteuerung durch Fuses Widerstände über Transistoren kurzschließbar.

In der US 5 408 172 A ist eine Spannungsversorgungsschaltung gezeigt, die aus einer höheren Ausgangsspannung eine niedrigere interne Spannung zur Versorgung von internen Schaltungen erzeugt. Die interne Ausgangsspannung wird an einem p-Kanal-MOS-Transistor abgegriffen, der von einem Vergleicher angesteuert wird. Dem Vergleicher werden eingangsseitig eine Referenzspannung sowie die Ausgangsspannung zugeführt. Das Ausgangssignal des Vergleichers kann zusätzlich in Abhängigkeit von einer Detektionsschaltung geschaltet werden. Die Detektorschaltung wertet Adresssignale und ein Chip-Freigabesignal aus.

Die Aufgabe der Erfindung besteht darin, eine Schaltungsanordnung zu Erzeugung einer steuerbaren Ausgangsspannung, beispielsweise als Substratvorspannung einer integrierten Schaltung verwendbar, anzugeben, die möglichst geringen Flächenverbrauch bei integrierter Realisierung erfordert.

Gemäß der Erfindung wird diese Aufgabe durch eine Schaltungsanordnung zur Erzeugung einer steuerbaren Ausgangsspannung gelöst, umfassend eine taktweise betreibbare Spannungspumpe mit Anschlüssen zur Zuführung einer Versorgungsspannung, die ausgangsseitig einen Anschluß zur Bereitstellung einer Ausgangsspannung aufweist und eingangsseitig einen Steueranschluß zur Steuerung der Ausgangsspannung, einen Vergleicher, dem eingangsseitig ein Referenzsignal und ein von der Ausgangsspannung abgeleitetes Signal zuführbar sind und der ausgangsseitig mit dem Steueranschluß der Spannungspumpe verbunden ist, jeweilige Transistoren, über deren jeweilige gesteuerte Strecken die Anschlüsse für die Versorgungsspannung der Spannungspumpe an je einen Anschluß für ein Versorgungspotential angeschlossen ist, wobei jeweilige Steueranschlüsse der Transistoren von von einer Logikeinrichtung erzeugten Signalen ansteuerbar sind, und ein Schaltnetzwerk, dem mindestens ein erstes und ein zweites Steuersignal zuführbar sind, in Abhängigkeit derer der Pegel des aus der Ausgangsspannung abgeleiteten Signals veränderbar ist.

Bei der Erfindung werden Steuersignale einerseits dem Schaltnetzwerk zur Einstellung der Höhe der Ausgangsspannung zugeführt und andererseits werden die gleichen Steuersignale einer Logikeinrichtung zugeführt, die durch Ansteuerung entsprechender Transistoren zur Abschaltung der dem Spannungsgenerator zuführbaren Versorgungsspannung dienen. Dadurch werden sämtliche möglichen Zustandskombinationen der Steuersignale benutzt, um die Höhe der Ausgangsspannung einzustellen, einschließlich dem Abschalten des Spannungsgenerators. Somit werden wenige Steuersignale benötigt und dementsprechend wenige Signalleitungen zur Bereitstellung dieser Steuersignale. Der Flächenbedarf bei integrierter Realisierung ist daher auf das notwendigste Maß eingeschränkt.

Vorteilhafte Ausgestaltungen der Erfindung sind in den Unteransprüchen angegeben.

Die Logikeinrichtung enthält entsprechende Logikschaltmittel, um ein die Abschaltung der Versorgungsspannung des Spannungsgenerators bewirkendes Steuersignal dann zu erzeugen, wenn eine einzige vorbestimmte Kombination von Signalzustände der Steuersignale an der Logikeinrichtung anliegt.

Die Logikeinrichtung enthält ein Gatter zur Ausführung einer logischen Operation. Eines der Steuersignale wird dem Gatter der Logikeinrichtung sowie dem Schaltnetzwerk nichtinvertiert zugeführt. Die übrigen der Steuersignale werden dem Gatter der Logikeinrichtung invertiert, dem Schaltnetzwerk jedoch nicht invertiert zugeführt oder jeweils umgekehrt. Vorzugsweise ist das Gatter ein solches, welches eine NICHT-UND-Verknüpfung durchführt (NAND-Gatter).

Das Schaltnetzwerk umfaßt vorzugsweise eine Reihenschaltung aus einer der Anzahl der Steuersignale entsprechenden Anzahl von Widerständen. Parallel zu den Widerständen sind jeweils Schalter angeordnet, welche von je einem der Steuersignale steuerbar sind. Die Schalter umfassen beispielsweise zwei Transistoren komplementären Leitungstyps, deren gesteuerten Strecken parallel geschaltet sind und deren Steueranschlüsse von vom jeweiligen Steuersignal abgeleiteten komplementären Steuersignalen gesteuert werden.

Für eine möglichst lineare Steuerung der Ausgangsspannung in Abhängigkeit von den Steuersignalen ist vorgesehen, daß die Widerstandswerte der Widerstände sich zueinander proportional verhalten, d.h. sich die Widerstandswerte der Widerstände zueinander um einen konstanten multiplikativen Faktor unterscheiden. Insbesondere können die Widerstandswerte der Widerstände eine Folge von zweier Potenzen eines Grundwiderstandswerts sein.

Der Spannungsgenerator ist ein Regler, der die Ausgangsspannung aus der ihm zugeführten Versorgungsspannung erzeugt. Insbesondere erzeugt der Spannungsgenerator eine außerhalb der zugeführten Versorgungsspannung liegenden Spannung. Wenn die Versorgungsspannung positiv ist, z.B. einen Wert von +2,5 Volt gegenüber Bezugspotential aufweist, dann ist die Substratvorspannung bezogen auf Bezugspotential negativ gerichtet und weist einen Wert von ungefähr -0,7 Volt auf. Eine solche Spannungspumpe arbeitet bekanntlich taktweise. Durch das taktweise gesteuerte Auf- und Umladen von Kapazitäten innerhalb der Spannungspumpe wird aus der positiven Versorgungsspannung die negative Substratvorspannung erzeugt. Die Höhe der Ausgangsspannung wird dadurch geregelt, daß der Taktbetrieb des Spannungsgenerators ein- und ausgeschaltet wird und somit innerhalb einer bestimmten Bandbreite gehalten wird.

Die Steuersignale bewirken, daß eine geeignete Anzahl von Widerständen des Schaltnetzwerks kurzgeschlossen wird. Das aus der erzeugten Ausgangsspannung, z.B. Substratvorspannung, abgeleitete Steuersignal für den Vergleicher wird durch diese Maßnahme in vorbestimmter Weise verschoben, so daß dementsprechend der Spannungsgenerator eine andere Ausgangsspannung liefert. Insgesamt kann durch eine vorgegebene Kombination von Signalzuständen der Steuersignale entweder der Spannungsgenerator vollständig abgeschaltet werden oder die Höhe seiner Ausgangsspannung entsprechend eingestellt werden.

Die auf diese Weise gegebene Einstellmöglichkeit für die Höhe der erzeugten Ausgangsspannung, z.B. Substratvorspannung, ist besonders im Testbetrieb wichtig, um den Halbleiterchip bei verschiedenen Substratvorspannungen auf Funktionsfähigkeit und Betriebssicherheit hin zu überprüfen. Während des Testbetriebs werden die Steuersignale mittels eines digitalen Steuerungsworts in den Chip eingeben, zwischengespeichert und an die Logikeinrichtung und das Schaltnetzwerk weitergeleitet. Der Halbleiterchip kann nur nach einer ganz besonderen Befehlseingabe, die im Normalbetrieb nicht vorliegt, in den Testmodus versetzt werden. So ist die Einstellbarkeit der Ausgangsspannung zwar im Testbetrieb gegeben, im Normalbetrieb jedoch abgeschaltet. Bei Normalbetrieb wird der Spannungsgenerator stets aus der Versorgungsspannung versorgt und die Schalter des Schaltnetzwerks weisen einen fest vorgegebenen, nicht veränderbaren Schaltzustand auf.

Nachfolgend wird die Erfindung anhand des in der Zeichnung dargestellten Ausführungsbeispiels näher erläutert. Es zeigen:
- Figur 1A und 1B: ein Schaltdiagramm der Schaltungsanordnung gemäß der Erfindung und
- Figur 2: ein detailliertes Ausführungsbeispiel für das in Figur 1 dargestellte Schaltnetzwerk.

Figur 1A zeigt einen Spannungsgenerator 1, der aus der an den Anschlüssen 15, 16 anliegenden Versorgungsspannung VSS, VINT die an einem Ausgangsanschluß 11 anliegende Spannung VBB erzeugt. Die Versorgungsspannung beträgt bezogen auf Masse VSS beispielsweise +2,5 Volt. Die Ausgangsspannung VBB ist eine demgegenüber negativ gerichtete Spannung, die einen Wert von mindestens -0,4 Volt bezogen auf Masse VSS aufweist. Die Ausgangsspannung VBB wird beispielsweise in einem DRAM verwendet, um das Substrat negativ vorzuspannen. Dadurch wird erreicht, daß Speicherkondensatoren, von denen eine Elektrode im Substrat angeordnet ist, besser voneinander isoliert sind. Der Spannungsgenerator 1 ist eine sogenannte Spannungspumpe, die durch taktweisen Betrieb aus der Versorgungsspannung VINT die negative Substratvorspannung VBB erzeugt. Hierzu werden Kondensatoren aus der Versorgungsspannung VINT aufgeladen, umgepolt und in eine Ausgangskapazität entladen, so daß sich die negative Substratvorspannung VBB aufbaut. Die Auf-, Umpolungs- und Entladevorgänge innerhalb der Spannungspumpe 1 werden taktweise gesteuert. Ein Pumpsteuersignal P an einem Steueranschluß 10 der Spannungspumpe 1 sorgt dafür, daß der taktweise Betrieb ein- und ausschaltbar ist.

Die Versorgungsspannungsanschlüsse der Spannungspumpe sind über einen n-Kanal-MOS-Transistor 13 an den Anschluß 15 für das Massepotential VSS angeschlossen bzw. über einen p-Kanal-MOS-Transistor 14 an den Anschluß 16 für das positive Versorgungspotential VINT. Die komplementären Leitungstyp aufweisenden Transistoren 13, 14 werden von komplementären Komponenten eines Steuersignals S angesteuert. Das Steuersignal S wird dem Gateanschluß des Transistors 14 direkt zugeführt und über einen Inverter 12 invertiert dem Gateanschluß des Transistors 13. Das Steuersignal S wird am Ausgang einer Logikeinrichtung 3 bereitgestellt. Der Logikeinrichtung 3 wird eingangsseitig ein erstes Steuersignal DISABLE an einem Anschluß 34 zugeführt. Außerdem werden zwei Steuersignale TRIM1, TRIM2 an Anschlüssen 35, 36 zugeführt. Ein NAND-Gatter 31 empfängt das Steuersignal DISABLE nichtinvertiert, die Steuersignale TRIM1, TRIM2 über jeweilige Inverter 32, 33 invertiert. Dem Ausgang des NAND-Gatters 31 ist ein Inverter 37 nachgeschaltet, an welchem wiederum ausgangsseitig das Steuersignal S abgreifbar ist.

Die Spannungspumpe 1 wird mit Versorgungsspannung versorgt, wenn das Steuersignal S einen Low-Pegel aufweist. Der p-Kanal-MOS-Transistor 14 ist dann leitend ebenso wie der n-Kanal-MOS-Transistor 13. Die Spannungspumpe 1 wird von der Versorgungsspannung VSS, VINT getrennt, wenn die Transistoren 13, 14 gesperrt sind, wenn das Steuersignal S einen High-Pegel aufweist. Dies ist der Fall, wenn das Steuersignal DISABLE einen High-Pegel hat und die Steuersignale TRIM1, TRIM2 jeweils einen Low-Pegel. Bei dieser einzigen Kombination der Steuersignale DISABLE, TRIM1, TRIM2 ist die Spannungspumpe 1 von der Versorgungsspannung VSS, VINT getrennt. In allen anderen Kombinationen der Signalzustände der Steuersinale DISABLE, TRIM1, TRIM2 ist die Spannungspumpe 1 mit der Versorgungsspannung VSS, VINT verbunden.

Das Signal P am Anschluß 10 der Spannungspumpe 1 wird von der in Figur 1B dargestellten Schaltung erzeugt. Hierzu ist ein Vergleicher oder Komparator 2 vorgesehen, dem ein Referenzsignal VREF und ein Stellsignal C zugeführt werden. In Abhängigkeit von der Beziehung zwischen den Signalen VREF und C wird das Steuersignal P erzeugt. Das Referenzsignal VREF wird beispielsweise durch Spannungsteilung zweier in Reihe geschalteter Widerstände 21, 22 aus der Versorgungsspannung VSS, VINT erzeugt. Beispielsweise weist VREF einen Pegel von 1,2 Volt auf. Das Stellsignal C wird von der Substratvorspannung VBB, welche an einem Anschluß 25 innerhalb des integrierten Halbleiterchips abgegriffen wird, abgeleitet. Hierzu ist ein Spannungsteiler vorgesehen, der zwischen den Anschluß 25 und den Anschluß 16 für das positive Versorgungspotential VINT geschaltet ist. Dieser Spannungsteiler umfaßt einen Widerstand 12, ein noch näher zu beschreibendes Schaltnetzwerk 4 sowie einen versorgungspotentialseitigen Widerstand 130. Wenn das Stellsignal C ansteigt und einen vom Referenzsignal von 1,2 Volt vorgebenden Schwellwert übersteigt, wird die Spannungspumpe 1 eingeschaltet, um die Substratvorspannung VBB weiter negativ zu treiben. Wenn das Stellsignal C einen anderen vom Referenzsignal bei 1,2 Volt vorgegebenen internen Pegel des Vergleichers 2 unterschreitet, wird vermittels des Signals P die Spannungspumpe 1 abgeschaltet. Durch Leckstromverluste steigt dann allmählich die Substratvorspannung VBB wieder an, bis die Spannungspumpe 1 wieder einzuschalten ist.

Das Schaltnetzwerk 4 ist im Detail in Figur 2 dargestellt. Das Schaltnetzwerk 4 umfaßt drei in Reihe geschaltete Widerstände 44, 45, 46. Jedem der Widerstände 44, 45, 46 ist ein Schalter parallel geschaltet, der von einem der Steuersignale TRIM1, TRIM2 oder DISABLE angesteuert wird. Jeder der Schalter ist gleichartig aufgebaut. So umfaßt der dem Widerstand 44 parallel geschaltete Schalter einen p-Kanal-MOS-Transistor 47 sowie einen n-Kanal-MOS-Transistor 48, deren Drain-Source-Strecken ihrerseits parallel und außerdem parallel zum Widerstand 44 geschaltet sind. Der Transistor 47 wird vom Steuersignal TRIM1 direkt angesteuert, der Transistor 48 mittelbar über einen Inverter 49. Wenn das Steuersignal TRIM1 einen High-Pegel aufweist, dann ist der aus den Transistoren 47, 48 gebildete Schalter gesperrt und der Widerstand 44 ist wirksam. Wenn das Steuersignal TRIM1 einen Low-Pegel aufweist, ist der Schalter 47, 48 leitend, so daß der Widerstand 44 kurzgeschlossen wird. Entsprechendes gilt für die übrigen Steuersignale und den den zugeordneten Widerständen parallel geschalteten Schaltern.

Durch eine geeignete Kombination von Signalzuständen der Steuersignale TRIM1, TRIM2, DISABLE können sämtliche Kombinationen der Widerstände 44, 45, 46 wie oben beschrieben eingestellt werden. Dadurch wird bewirkt, daß das Stellsignal C einerseits von der momentanen Höhe der Substratvorspannung VBB und andererseits zusätzlich von der momentanen Einstellung der Steuersignale TRIM1, TRIM2, DISABLE beeinflußt wird. Im Regelungszusammenhang mit dem Komparator 2 und dessen Referenzsignal VREF und dem Signal P zur Steuerung der Spannungspumpe 1 wird die von der Spannungspumpe 1 erzeugte Substratvorspannung VBB auf eine gewünschte Höhe eingestellt. Allgemein wird das Einstellen verschiedener Höhen der von der Spannungspumpe 1 erzeugten Substratvorspannung VBB als Trimmen bezeichnet. Zusätzlich kann durch die in der Logikeinrichtung 3 decodierte Kombination der Steuersignale, DISABLE, TRIM1, TRIM2 die Spannungspumpe 1 vollständig abgeschaltet werden.

In einem Dimensionierungsbeispiel weist der Widerstand 21 beispielsweise einen Wert von 13R auf, der Widerstand 22 einen Wert von 12R, der Widerstand 130 einen Wert von 13R, der Widerstand 12 einen Wert von 15R. Um eine lineare Beeinflussung des Steuersignals C in Abhängigkeit von der Substratvorspannung VBB zu erreichen, weist der Widerstand 44 einen Wert von 1R auf, der Widerstand 45 einen Wert von 2R, der Widerstand 46 einen Wert von 4R. Die Widerstände 44, 45, 46 unterschneiden sich jeweils untereinander um einen konstanten Faktor von 2. Sie bilden eine Folge von Zweierpotenzen des Wertes R des Widerstands 44. Die Widerstände 44, 45, 46 verhalten sich zueinander proportional.

In Abhängigkeit von den Steuersignalen DISABLE, TRIM1, TRIM2 ergeben sich die in der nachfolgenden Tabelle dargestellten Werte der Spannung VBB bzw. der genannte Betriebszustand der Spannungspumpe 1:

| DISABLE | TRIM1 | TRIM2 | Ausgangsspannung VBB |
|---|---|---|---|
| 1 | 0 | 0 | Spannungspumpe 1 abgeschaltet |
| 1 | 0 | 1 | -0,9 Volt |
| 1 | 1 | 0 | -0,8 Volt |
| 1 | 1 | 1 | -1,0 Volt |
| 0 | 0 | 0 | -0,4 Volt |
| 0 | 0 | 1 | -0,6 Volt |
| 0 | 1 | 0 | -0,5 Volt |
| 0 | 1 | 1 | -0,7 Volt |

Vorteilhafterweise können durch nur drei Steuersignale sowohl sieben Pegel der zu erzeugenden Substratvorspannung VBB eingestellt werden als auch der abgeschaltete Zustand der Spannungspumpe 1. Sämtliche verfügbare Signalzustände der Steuersignale werden verwendet, um die Betriebscharakteristika der Spannungspumpe 1 einzustellen. Hierzu sind nur drei Signalleitungen auf dem Halbleiterchip erforderlich.

Besonders vorteilhaft anwendbar ist die Erfindung während des Tests des Halbleiterchips nach dessen Herstellung. Hierzu wird der Halbleiterchip in einen speziellen Testbetrieb gebracht, indem eine bestimmte, im Normalbetrieb nicht zulässige und im allgemeinen nicht erreichbare Folge von Signalen und Befehlen an die Anschlüsse des Halbleiterchips angelegt wird. Nach Umschalten in den Testbetrieb wird vom Testautomat an den Chip ein Kommando eingegeben, welches anzeigt, daß der Chip unter verschiedenen Substratvorspannungen getestet wird. Anschließend wird ein Steuerwort eingegeben, welches einen bestimmten Zustand der Steuersignale DISABLE, TRIM1, TRIM2 darstellt. Dementsprechend werden die Logikeinrichtung 3 und das Schaltnetzwerk 4 angesteuert. Es wird dann entweder die Spannungspumpe 1 abgeschaltet oder eine bestimmte Kombination der Widerstände 44, 45, 46 innerhalb des Schaltnetzwerks 4 eingestellt, um eine gewünschte Höhe der Substratvorspannung VBB zu erhalten. Anschließend wird ein Funktionstest des Halbleiterchips, z.B. eines DRAMs, durchgeführt. Danach kann der gleiche oder ein ähnlicher Test bei einer anderen Kombination der Steuersignale DISABLE, TRIM1, TRIM2 durchgeführt werden.

Im Normalbetrieb wird ein bestimmter mittlerer Wert für die Substratvorspannung VBB eingestellt. Hierzu werden die Steuersignale TRIM1, TRIM2, DISABLE entsprechend voreingestellt, was beispielsweise Fuses oder Pull-Up-Widerstände oder Pull-Down-Widerstände erreicht wird.

## Patentansprüche

1. Schaltungsanordnung zur Erzeugung einer steuerbaren Ausgangsspannung, umfassend:
- eine taktweise betreibbare Spannungspumpe mit Anschlüssen zur Zuführung einer Versorgungsspannung (VSS, VINT), die ausgangsseitig einen Anschluß (11) zur Bereitstellung einer Ausgangsspannung (VBB) aufweist und eingangsseitig einen Steueranschluß (10) zur Steuerung der Ausgangsspannung (VBB), einen Vergleicher (2), dem eingangsseitig ein Referenzsignal (VREF) und ein von der Ausgangsspannung (VBB) abgeleitetes Signal (C) zuführbar sind und der ausgangsseitig mit dem Steueranschluß (10) der Spannungspumpe (1) verbunden ist,
- jeweilige Transistoren (13, 14), über deren jeweilige gesteuerte Strecken die Anschlüsse für die Versorgungsspannung (VSS, VINT) der Spannungspumpe (1) an je einen Anschluß (15, 16) für ein Versorgungspotential (VSS, VINT) angeschlossen ist,
- wobei jeweilige Steueranschlüsse der Transistoren (13, 14) von von einer Logikeinrichtung (3) erzeugten Signalen (S) ansteuerbar sind, und
- ein Schaltnetzwerk (4), dem mindestens ein erstes und ein zweites Steuersignal (DISABLE, TRIM1, TRIM2) zuführbar sind, in Abhängigkeit derer der Pegel des aus der Ausgangsspannung (VBB) abgeleiteten Signals (C) veränderbar ist.

2. Schaltungsanordnung nach Anspruch 1,
**dadurch gekennzeichnet, daß** der Logikeinrichtung (3) das erste und das zweite Steuersignal (DISABLE, TRIM1, TRIM2) zuführbar sind und jeweilige Signalpegel der von der Logikeinrichtung erzeugten Signale (S) zum Abschalten der Transistoren nur bei einer einzigen Kombination von Zuständen der der Logikeinrichtung zugeführten Signale (DISABLE, TRIM1, TRIM2) erzeugbar sind.

3. Schaltungsanordnung nach Anspruch 1 oder 2,
**dadurch gekennzeichnet, daß** die Logikeinrichtung (3) ein Gatter (31) zur Ausführung einer logischen Verknüpfung enthält, daß das erste der Logikeinrichtung (3) zuführbare Signal (DISABLE) dem Gatter und dem Schaltnetzwerk (4) nichtinvertiert zuführbar sind, daß das zweite der Logikeinrichtung (3) zuführbare Signal (TRIM1, TRIM2) dem Gatter (31) invertiert, dem Schaltnetzwerk (4) nichtinvertiert zuführbar ist.

4. Schaltungsanordnung nach Anspruch 3,
**dadurch gekennzeichnet, daß** das Gatter zur Ausführung einer logischen Verknüpfung ein NAND-Gatter (31) ist.

5. Schaltungsanordnung nach einem der Ansprüche 1 bis 4,
**dadurch gekennzeichnet, daß** das Schaltnetzwerk (4) eine Reihenschaltung aus mindestens zwei Widerständen (44, 45, 46) aufweist, denen ein Schalter (47, 48) parallel geschaltet ist, der von je einem der ersten und zweiten Steuersignale (DISABLE, TRIM1, TRIM2) steuerbar ist.

6. Schaltungsanordnung nach Anspruch 5,
**dadurch gekennzeichnet, daß** die Widerstandswerte der Widerstände sich paarweise um einen konstanten Faktor, insbesondere den Faktor 2, unterscheiden.

7. Schaltungsanordnung nach einem der Ansprüche 1 bis 6,
**dadurch gekennzeichnet, daß** der Taktbetrieb der Spannungspumpe (1) durch ein am Steueranschluß (10) der Spannungspumpe (1) anliegendes Signal (P) ein- und ausschaltbar ist.

8. Schaltungsanordnung nach Anspruch 7,
**dadurch gekennzeichnet, daß** die Spannungspumpe (1) von einer auf ein Bezugspotential (VSS) bezogenen Spannung (VINT) versorgt wird und daß die von der Spannungspumpe (1) erzeugbare Ausgangsspannung (VBB) außerhalb dieser Spannung (VSS, VINT) liegt.

## Claims

1. A circuit configuration for generating a controllable output voltage, comprising:
- a voltage pump which can be operated in a clocked fashion and comprises terminals to be supplied with a supply voltage (VSS, VINT) whose output side is provided with a terminal (11) for providing an output voltage (VBB) and whose input side is provided with a control terminal (10) for controlling the output voltage (VBB), a comparator (2) whose input side can be supplied with a reference signal (VREF) and a signal (C) derived from the output voltage (VBB) and whose output side is connected to the control terminal (10) of the voltage pump (1),
- respective transistors (13, 14) with respective controlled paths via which the terminals for the supply voltage (VSS, VINT) of the voltage pump (1) are connected to a respective terminal (15, 16) for a reference potential (VSS, VINT),
- wherein respective control terminals of the transistors (13, 14) can be driven by signals (S) which are generated by a logic device (3), and
- a switching network (4) which can be supplied with at least a first and a second control signal (DISABLE, TRIM1, TRIM2) as a function of which the level of the signal (C) derived from the output voltage (VBB) can be changed.

2. The circuit configuration according to claim 1,
**characterized in that**
the first and the second control signal (DISABLE, TRIM1, TRIM2) can be fed to the logic device (3) and respective signal levels of signals (S) produced by the logic device for switching off the transistors can be produced only in case of one single combination of states of the signals (DISABLE, TRIM1, TRIM2) which are fed to the logic device.

3. The circuit configuration according to claim 1 or 2,
**characterized in that**
the logic device (3) includes a gate (31) for carrying out a logical combination, that the first signal (DISABLE) which can be fed to the logic device (3) can be fed as a non-inverted signal to the gate and the switching network (4), and the second signal (TRIM1, TRIM2) which can be fed to the logic device (3) can be fed as an inverted signal to the gate (31) and as a non-inverted signal to the switching network (4).

4. The circuit configuration according to claim 3,
**characterized in that**
the gate for carrying out a logical combination is a NAND gate (31).

5. The circuit configuration according to any of claims 1 to 4,
**characterized in that**
the switching network (4) comprises a series connection of at least two resistors (44, 45, 46) which have a switch (47, 48) connected in parallel to them, said switch in each case being able to be controlled by one of the first and second control signals (DISABLE, TRIM1, TRIM2).

6. The circuit configuration according to claim 5,
**characterized in that**
the resistance values of the resistors differ pairwise by a constant factor, in particular by factor 2.

7. The circuit configuration according to any of claims 1 to 6,
**characterized in that**
the clock operation of the voltage pump (1) can be switched on and off by a signal (P) present on the control terminal (10) of the voltage pump (1).

8. The circuit configuration according to claim 7,
**characterized in that**
the voltage pump (1) is supplied with a voltage (VINT) related to a reference potential (VSS) and **in that** the output voltage (VBB) which can be produced by the voltage pump (1) is outside said voltage (VSS, VINT).

## Revendications

1. Montage de circuit destiné à la production d'une tension de sortie commandable, comprenant :
- une pompe de tension pouvant fonctionner en cadence et comportant des connexions pour l'amenée d'une tension d'alimentation (VSS, VINT), et qui présente côté sortie une connexion (11) pour la mise à disposition d'une tension de sortie (VBB) et côté entrée une tension de commande (10) pour la commande de la tension de sortie (VBB), un comparateur (2), auquel un signal de référence (VREF) et un signal (C) dérivé de la tension de sortie (VBB) peuvent être amenés côté entrée et qui est relié côté sortie à la connexion de commande (10) de la pompe de tension (1),
- des transistors (13, 14) respectifs, via les tronçons commandés respectifs desquels les connexions pour la tension d'alimentation (VSS, VINT) de la pompe de tension (1) sont connectés à respectivement une connexion (15, 16) pour un potentiel d'alimentation (VSS, VINT),
- sachant que des connexions de commande respectives des transistors (13, 14) sont pilotables par des signaux (S) générés par un dispositif logique (3), et
- un réseau de commutation (4), auquel au moins un premier et un deuxième signal de commande (DISABLE, TRIM1, TRIM2) peuvent être amenés, en fonction desquels le niveau du signal (C) dérivé de la tension de sortie (VBB) est modifiable.

2. Montage de circuit selon la revendication 1,
**caractérisé en ce que**
le premier et le deuxième signal de commande (DISABLE, TRIM1, TRIM2) peuvent être amenés au dispositif logique (3) et des niveaux de signal respectifs des signaux (S) générés par le dispositif logique pour la coupure des transistors ne peuvent être générés que pour une seule combinaison d'états des signaux (DISABLE, TRIM1, TRIM2) amenés au dispositif logique.

3. Montage de circuit selon la revendication 1 ou 2,
**caractérisé en ce que**
le dispositif logique (3) contient une porte (31) pour l'exécution d'une liaison logique, de sorte que le premier signal (DISABLE) pouvant être amené au dispositif logique (3) puisse être amené de manière non inversée à la porte et au réseau de commutation (4), que le deuxième signal (TRIM1, TRIM2) pouvant être amené au dispositif logique (3) puisse être amené de manière inversée à la porte (31) et de manière non inversée au réseau de commutation (4).

4. Montage de circuit selon la revendication 3,
**caractérisé en ce que**
la porte destinée à l'exécution d'une liaison logique est une porte NON-ET (31).

5. Montage de circuit selon l'une des revendications 1 à 4,
**caractérisé en ce que**
le réseau de commutation (4) présente un circuit en série composé d'au moins deux résistances (44, 45, 46), auxquelles un interrupteur (47, 48) est monté en parallèle, qui est commandable par respectivement un du premier et du deuxième signal de commande (DISABLE, TRIM1, TRIM2).

6. Montage de circuit selon la revendication 5,
**caractérisé en ce que**
les valeurs de résistance des résistances se distinguent par paires à raison d'un facteur constant, en particulier du facteur 2.

7. Montage de circuit selon l'une des revendications 1 à 6,
**caractérisé en ce que**
le fonctionnement en cadence de la pompe de tension (1) est enclenchable et déclenchable via un signal (P) présent sur la connexion de commande (10) de la pompe de tension (1).

8. Montage de circuit selon la revendication 7,
**caractérisé en ce que**
la pompe de tension (1) est alimentée par une tension (VINT) rapportée à un potentiel de référence (VSS) et **en ce que** la tension de sortie (VBB) pouvant être générée par la pompe de tension (1) est située en-dehors de cette tension (VSS, VINT).
